# EUROPÄISCHE PATENTSCHRIFT

(11) **EP 2 864 709 B1**
(45) Veröffentlichungstag und Bekanntmachung des Hinweises auf die Patenterteilung: **26.02.2020**
(21) Anmeldenummer: 13734329.9
(22) Anmeldetag: 19.06.2013
(51) Int. Cl.: F24C 15/20

(54) **LÜFTUNGSANORDNUNG MIT EINER DUNSTABZUGSHAUBE**
VENTILATION ARRANGEMENT WITH A VAPOUR EXTRACTION HOOD
DISPOSITIF DE VENTILATION COMPRENANT UNE HOTTE ASPIRANTE

(30) Priorität: 23.06.2012 DE 102012012551
(43) Veröffentlichungstag der Anmeldung: 29.04.2015
(73) Patentinhaber: Wagener, Heinrich, 49751 Sögel (DE)
(72) Erfinder: Wagener, Heinrich, 49751 Sögel (DE)
(74) Vertreter: Busse & Busse
(86) Internationale Anmeldenummer: PCT/EP2013/001809
(87) Internationale Veröffentlichungsnummer: WO 2013/189598

(56) Entgegenhaltungen:
- EP-A2- 1 757 866
- WO-A1-2012/055504
- DE-C1- 4 203 916
- US-A- 4 127 106
- US-A- 4 483 316
- US-A- 4 541 409
- US-A1- 2005 051 159
- US-A1- 2006 278 216

## Beschreibung

Die Erfindung betrifft eine Lüftungsanordnung mit einer zum Wrasenabzug vorgesehenen Dunstabzugshaube gemäß dem Oberbegriff des Anspruchs 1.

Aus der DE 10 2010 049 363 A1 ist eine Lüftungsanordnung mit einer Dunstabzugshaube bekannt, bei der im Bereich eines Abscheiders gefilterte Abluft über einen Verteilschacht so aufgenommen wird, dass ein auf die jeweilige Dampfbelastung einstellbares Lüftungssystem wirksam ist. In diese Haubenkonstruktion kann eine zusätzliche Zuleitung so integriert werden, dass im Nahbereich des Dunstaufnahmeraumes der Dunstabzugshaube Frischluft zugeführt werden kann. Bei einer Dunstabzugshaube gemäß DE 36 23 210 A1 wird der vertikale Luftstrom vor dem Abscheider dadurch verstärkt, dass hinter dem Abscheider ein Teilluftstrom erfasst und bis in den Bereich der Kochfläche nach unten hin geführt wird, so dass ein zusätzlicher direkter Förderstrahl in den Saugluftanteil eingeleitet wird und nachteilige Wirbelbildungen auftreten.

Ausgehend von dieser Grundkonstruktion mit einem Verteilschacht ist eine gattungsbildende Dunstabzugshaube bekannt, bei der ausgehend von einem ein UVC-System enthaltenden Verteilschacht eine ein Teilvolumen der gefilterten und desinfizierten Abluft erfassende Rückführverbindung in die mehrlagige Wandung der Haubenkonstruktion integriert ist (WO 2012/055504 A1), so dass eine kompakte Struktur mit variablen Stellmöglichkeiten erreicht ist. Dabei kann das Teilvolumen der mit UV-Licht bestrahlten und gefilterten Abluft im Bereich hinter dem Abscheider wahlweise aus dem Verteilschacht oder einer Überleitkammer in den Dunstaufnahmeraum zurückgeführt werden. Auch eine Mischung mit Frischluft ist bei dieser professionellen Haubenkonstruktion vorgesehen. Gemäß EP 0 401 583 A1 wird eine in privaten Küchen als Umlufthaube mit nur einem Gebläse einsetzbare Konstruktion gezeigt. Im Bereich einer Luftaufbereitungskammer soll eine randseitige Wirbeldüse die Förderung der Abluft über das Gebläse zu einer passiven Abluftleitung hin verbessern. Das zentrale "Umluftgebläse" erzeugt den Abluftstrom, dient zur horizontalen Druckerzeugung und bewirkt eine randseitige Wirbelbildung, so dass insgesamt nur eine geringe Abluftentsorgung möglich ist. Bei einer ähnlichen Dunstabzugshaube gemäß DE 10 2006 032 477 A ist diese als ein quaderförmiges Gehäuse ausgebildet, so dass eine geschlossene Filterbox für private Kochplätze bereitgestellt wird. Dabei wirkt das einzige Gebläse des Systems ausgangsseitig unmittelbar mit jeweiligen Abscheide- und Filterelementen zusammen, so dass dieses Gebläse nachteilig hohen Belastungen ausgesetzt ist und die Filterleistung nachteilig begrenzt ist.

Eine ähnliche Konstruktion einer Umwälzeinheit ist in US 4 127 106 A gezeigt, wobei mittels des einen Gebläses die Luft vor dem Ausleitstutzen umgewälzt wird. Gemäß US 4 541 409 werden in einer Filterbox parallel verlaufend ein Zuluftkanal und ein Abluftkanal kombiniert, und bei einer Umwälzung gemäß US 2005/0051159 A1 wird im Bereich eines Kochfeldes ein vertikaler Luftstrahl erzeugt. Auch US 2006/0278216 A1 und US 4 438 316 A zeigen jeweilige Umwälzeinheiten.

Die Erfindung befasst sich mit dem Problem, eine Lüftungsanordnung für eine an einer Zentrallüftung befindliche Dunstabzugshaube zu schaffen, bei der mit geringern technischem Aufwand eine insbesondere in Großküchen variabel einsetzbare Baugruppe zur Abluftrückführung an dem eine geringe Einbauhöhe aufweisenden Hauben-System realisiert ist, dabei der in den Dunstaufnahmeraum angesaugte Küchen-Wrasen in einer optimalen Strömungsausrichtung zum Abscheider hin beeinflussbar ist und im Verhältnis zu bekannten Abzugshauben auch mit vergleichsweise geringer Frischluftzufuhr insgesamt eine Energieeinsparung erreicht wird. Die Erfindung löst diese Aufgabe mit einer Lüftungsanordnung mit einer Dunstabzugshaube gemäß dem Anspruch 1. Weitere vorteilhafte Ausgestaltungen ergeben sich aus den Ansprüchen 2 bis 10.

Die Lüftungsanordnung mit an eine zentrale Absaugung angeschlossener Dunstabzugshaube ist mit einer Rückführverbindung versehen, die erfindungsgemäß zumindest einen sich außerhalb des insbesondere vom Deckenteil und den Längs- und Querseitenteilen begrenzten Dunstaufnahmeraumes erstreckenden Zweigkanal als funktionales Zusatzteil des Systems aufweist. Dieser ist als variabel an die Konstruktion der jeweiligen Abzugshaube anpassbare Zusatzbaugruppe konzipiert. Mit diesem Zweigkanal ist entsprechend den kundenspezifischen Einbaubedingungen am - insbesondere im Bereich von Großküchen auf Schiffen an eine zentrale Absaugung angeschlossenen - System eine jeweils optimale Beeinflussung und Aufteilung einer Abluft-Strömung so möglich, dass mit einer zur zentralen Absaugung aus der Dunstabzugshaube zurückgeführten Regel- und Steuerautomatik wesentliche Energieeinsparungen erreicht werden.

Das konstruktiv variabel ausführbare Konzept des Zweigkanals sieht dabei vor, dass mit diesem ein die Abluft "teilendes" Umluft-System in die Dunstabzugshaube integriert wird. Mit dem Zweigkanal wird durch eine teilweise Rückführung von gefilterter Abluft auch eine gezielte Beeinflussung des in den Dunstaufnahmeraum vor den Abscheider angesaugten Wrasens erreicht. Gleichzeitig wird mit dem über die Rückführverbindung des Zweigkanals geführten Teilvolumen der Abluft ein Strömungssystem erzeugt, mit dem ein ungewolltes Austreten von Feuchtigkeit enthaltendem Dunst in das Umfeld der Haube vermieden werden kann.

Das über den Zweigkanal und eine Überleitkammer in den Dunstaufnahmeraum zugeführte Umluft-Teilvolumen kann in strömungstechnischer Optimierung so gesteuert und gelenkt werden, dass dieses aus der "erwärmten" Abluft abgezweigte Teilvolumen nur im Bereich unterhalb der Dunstabzugshaube nahe dessen Deckenteil strömt. Dabei wird vermieden, dass Abluft in den umgebenden Raum gelangt, und gleichzeitig kann der aufsteigende Dunst in seiner Bewegungsrichtung zum Abscheider hin ablenkt werden, derart, dass ein strömungstechnisch beeinflusstes Luft-Dampf-Gemisch im Dunstaufnahmeraum erfasst und aus diesem ausgeleitet wird.

Dieses Teilvolumen der Abluft wird dabei aus der an einem der Seitenteile befindlichen Überleitkammer mittels eines Lüfters ausgefördert, so dass im Nahbereich der Überleitkammer ein Unterdruck im Dunstaufnahmeraum wirksam wird und der aus dem umgebenden Raum aufsteigende Wrasen einen Förderimpuls in Richtung zum der Überleitkammer gegenüberliegenden Abscheider hin erfährt. Damit wird deutlich, dass die Dunstabzugshaube mit einer Saug-Blas-Kombination im Nahbereich ihres Abscheiders optimal gesteuert werden kann. Dieses mit Blick auf den vorbeschriebenen Luftführungskreislauf weitgehend geschlossene TeilSystem der Luft- und Wrasenleitung ist so aufgebaut, dass "nur gereinigte" Abluft aus der Rückführverbindung genutzt werden kann. Damit kann das bisher übliche Einblasen von Frischluft auf ein Minimum reduziert und Energie eingespart werden. Gleichzeitig wirkt sich das rückgeführte Teilvolumen auf die an die Dunstabzugshaube angeschlossene zentrale Absaugung so aus, dass durch deren - durch das "rückgeführte" Teilvolumen - geringere Absaugleistung eine Energieeinsparung an der Dunstabzugshaube von 20% bis 60% (bezogen auf das insgesamt umgewälzte Luftvolumen) erreicht werden kann.

Das Hauben-System mit dem außen liegenden Zweigkanal kann dabei so an die Einbaubedingungen angepasst werden, dass eine insgesamt flache Konstruktion erreicht wird und insbesondere die Anforderungen an die Kopffreiheit im Bereich von Kücheneinrichtungen auf Schiffen gewährleistet sind. Die Strömungsrichtung des aus der Überleitkammer austretenden Teilvolumens kann im Bereich der Lüfter optimal eingestellt werden, so dass im Bereich des an variable Einbaubedingungen, insbesondere betreffend die Neigung der Filterfläche, anpassbaren Abscheiders eine maximale Einförderung von dunsthaltigem Luftgemisch erreichbar ist.

Die fertigungstechnische Optimierung der Lüftungsanordnung sieht vor, dass der Zweigkanal vorteilhaft oberhalb des den Dunstaufnahmeraum im Wesentlichen einlagig begrenzenden und gegenüberliegend sowohl mit dem Verteilschacht als auch mit der Überleitkammer verbundenen Deckenteils verläuft. Dabei kann an variablen Positionen des Zweigkanals der das jeweilige Teilvolumen von der gefilterten Abluft trennende Lüfter vorgesehen sein. Mit Blick auf die Größe der Lüftungsanordnung sieht die Konstruktion vor, dass im Bereich der Überleitkammer mehrere mit einem jeweiligen Lüfter versehene Zweigkanäle einmünden.

Das mittels der Lüfter angesaugte Teilvolumen gelangt in die eine vordere Abdeckung aufweisende Überleitkammer, wobei hier eine Lenkung derart erfolgt, dass das Teilvolumen der gefilterten Abluft mit einer zum Deckenteil der Dunstabzugshaube im Wesentlichen parallelen Förderrichtung strömen kann. Dieser mit der Abdeckung der Überleitkammer beeinflussbaren Förderrichtung folgend, ist vorgesehen, dass das insbesondere durch Düsen ausgeleitete Teilvolumen zum gegenüberliegenden Abscheider des Verteilschachtes hin weitgehend ohne Richtungsänderungen - beispielsweise durch Vermeidung zwischen liegender Bauteile als Ablenkung - leitbar ist. Es versteht sich, dass im Bereich der Überleitkammer mehrere Strömungsdüsen als Abdeckung vorgesehen sind. Zur internen Strömungssteuerung in diesem Bereich ist vorgesehen, dass der Lüfter bzw. die zugeordneten Strömungsdüsen mittels jeweiliger Lüftungsklappen entgegen der Förderrichtung des Teilvolumens verschließbar sind.

Ausgehend von der Grundkonstruktion gemäß WO 2012/055504 A1 ist vorgesehen, dass erfindungsgemäß in einem vom Deckenteil begrenzten oberen Teilbereich des Verteilschachtes eine in den Zweigkanal einmündende Auslassöffnung vorgesehen wird und im Abstand zu dieser Auslassöffnung der mit der zentralen Absaugung zusammenwirkende Auslassstutzen an den Verteilschacht anschließbar ist. In vorteilhaft kompakter Bauweise ist dabei der Zweigkanal im Bereich seiner Auslassöffnung unmittelbar mit dem zumindest einen Lüfter versehen. Ausgehend von diesem Ansaugbereich des Lüfters ist der anschließende Zweigkanal in Form eines mehrere Teilabschnitte aufweisenden Rohrbogens zur Überleitkammer hin geführt und mündet vor deren mit einer Abdeckung versehenen Auslass ein. In dessen Bereich sind Strömungsdüsen vorgesehen, mit denen das eingeleitete Teilvolumen der Abluft in den Dunstaufnahmeraum geleitet wird.

Dabei ist vorgesehen, dass der andererseits des Dunstaufnahmeraumes zu diesem gerichtete Abscheider vor dem Verteilschacht eine zum angrenzenden Deckenteil hin spitzwinklig geneigte Ansauglage definiert. Damit kann die parallel zum Deckenteil aus der Überleitkammer austretende Strömung der "gereinigten" Abluft optimal angesaugt und auf den aufsteigenden Dunst geleitet werden. Dabei ist vorgesehen, dass die Ansauglage des geneigt eingebauten Abscheiders in unterschiedlichen Ausführungen auch veränderte Neigungswinkel aufweisen kann. Ebenso ist denkbar, dass diese Ansauglage des Abscheiders von Hand oder mittels eines Stellantriebes - entsprechend den jeweiligen Förderleistungen des Systems - einstellbar ausgeführt werden kann.

Die Konstruktion der Dunstabzugshaube sieht in einer zweiten Ausführung vor, dass der Verteilschacht mit einem den hinter dem Abscheider befindlichen Raum erweiternden Haubenansatz versehen sein kann. Dieser Haubenansatz ist direkt auf den Auslassstutzen der Dunstabzugshaube aufgesetzt und definiert den nur einen Auslass des Verteilschachtes. Von diesem Haubenansatz kann dann - an weitgehend variabler Position - der Zweigkanal zur Überleitkammer hin abgezweigt werden. Dabei ist der für die Abzweigung des Teilvolumens der Abluft nutzbare Lüfter unmittelbar im Bereich der am Haubenansatz mit dem Zweigkanal verbundenen Ausleitöffnung vorgesehen. Vorteilhaft kann der Lüfter dieses Zweigkanals - insbesondere unter dem Aspekt einer verbesserten Zugänglichkeit - am auslassseitigen Ende des Zweigkanals im Bereich der Überleitkammer angeordnet sein.

Dieses Konzept mit dem den Auslass des Verteilschachtes bildenden Haubenansatz sieht vor, dass auch mehrere Zweigkanäle - mit entsprechenden Lüftern - kombiniert an diesem Haubenansatz angreifen können.

Für die Bedienung und Steuerung dieses Systems mit Haubenansatz ist vorgesehen, dass dieser im Bereich der Auslassöffnung des Verteilschachtes zusätzlich mit einer Steuerklappe versehen wird. Diese Steuerklappe kann mittels eines Antriebsorgans oder von Hand verlagert werden, so dass entsprechend der jeweiligen Nutzungssituation eine geschlossene oder geöffnete Stellung für den Verteilschacht vorgesehen wird. Insbesondere ist vorgesehen, dass die Steuerklappe auch stufenlos entsprechend den jeweiligen Absaugleistungen verstellt werden kann und damit das zu fördernde Luftvolumen beeinflusst wird.

Das auf Grundlage der zentralen Lüftung bzw. Absaugung variabel konzipierbare Steuerungskonzept sieht vor, dass die dezentralen Förderkomponenten in der Dunstabzugshaube mittels einer programmierbaren Steuereinheit auf einen jeweils optimalen Zustand der Abluftausförderung und der teilweisen Abluftrückführung einstellbar sind und damit eine wesentliche Energieeinsparung am Gesamtsystem, insbesondere einem Fahrgastschiff mit mehreren Absaugpositionen, erreichbar ist.

Weitere Einzelheiten und vorteilhafte Ausgestaltungen der Erfindung ergeben sich aus der nachfolgenden Beschreibung und der Zeichnung, in der zwei Ausführungsbeispiele der erfindungsgemäßen Lüftungsanordnung mit Rückführverbindung näher veranschaulicht sind. In der Zeichnung zeigen:
- Fig. 1: eine perspektivische Unteransicht einer ersten Ausführung der erfindungsgemäßen Dunstabzugshaube,
- Fig. 2: eine perspektivische Draufsicht der Dunstabzugshaube gemäß Fig. 1,
- Fig. 3: eine teilweise geschnittene Seitenansicht der Dunstabzugshaube gemäß einer Linie III-III in Fig. 2,
- Fig. 4: eine Draufsicht der Dunstabzugshaube gemäß Fig. 1,
- Fig. 5: eine teilweise geschnittene Vorderansicht der Dunstabzugshaube gemäß einer Linie V-V in Fig. 4,
- Fig. 6: eine teilweise geschnittene Seitenansicht ähnlich Fig. 3 mit einer zweiten Ausführung der Dunstabzugshaube,
- Fig. 7: eine geschnittene Stirnansicht der Dunstabzugshaube gemäß einer Linie VII-VII in Fig. 6,
- Fig. 8: eine vergrößerte Ausschnittsdarstellung im Bereich des Haubenansatzes mit einer in Schließstellung befindlichen Steuerklappe,
- Fig. 9: eine Ausschnittsdarstellung ähnlich Fig. 8 mit einer Öffnungsstellung der Steuerklappe, und
- Fig. 10: eine Seitenansicht ähnlich Fig. 6 mit zusätzlichen Einzelteilen zur Steuerung der an eine Zentrallüftung eines Schiffes o. dgl. Systeme angeschlossenen Haube.

In Fig. 1 ist eine allgemein mit L bezeichnete Lüftungsanordnung (Fig. 2) in einer Schrägansicht von unten dargestellt, wobei an diese Baugruppe eine insgesamt mit 1 bezeichnete Dunstabzugshaube angeschlossen ist. Diese Dunstabzugshaube 1 geht von einer Konstruktion gemäß WO 2012/055504 A1 aus, wobei derartige Hauben in Form eines Wrasenabzugs insbesondere für den Küchenbereich einer Schiffsausrüstung vorgesehen sind.

Die Dunstabzugshaube 1 weist dabei einen an sich bekannten gehäuseartigen Aufbau auf und ist mittels eines Auslassstutzens 2 oder dgl. Verbinder an ein Entlüftungssystem 3 anschließbar. Diese Dunstabzugshaube 1 ist mit einem oberen Deckenteil 4 sowie jeweils von diesem abgewinkelten Längs- und Querseitenteilen 5, 6 sowie 7, 8 versehen, so dass ein in Einbaulage nach unten offener Dunstaufnahmeraum 9 gebildet ist. Derartige Dunstabzugshauben 1 wirken insbesondere mit einem externen Saugantrieb (Zentrallüftung 62, Fig. 10) zusammen, mittels dem ein Luftstrom S so erzeugbar ist, dass aus dem Dunstaufnahmeraum 9 heraus wasser- und/oder fetthaltiger Dunst über einen Abscheider 10 in einem allgemein mit K bezeichneten Kanal in Form eines Verteilschachtes 11 aufgenommen und als weitgehend gereinigte Abluft T (Strichlinie, Fig. 3) zum Auslassstutzen 2 hin weitergeleitet wird.

Dabei ist der als ein Verteilschacht 11 vorgesehene Kanal K mit zumindest einer ein Teilvolumen TV der gefilterten Abluft T erfassenden Rückführverbindung TR versehen. Diese Rückführverbindung TR mündet zum Dunstaufnahmeraum 9 hin im Bereich zumindest einer Überleitkammer 30 aus. An deren Auslass ist ein die Strömungsrichtung TR" des rückgeführten Teilvolumens TV' beeinflussende Abdeckung 34 vorgesehen.

Das erfindungsgemäße System der Dunstabzugshaube 1 sieht (wie in Fig. 1 bis Fig. 9 dargestellt) eine optimierte Rückführverbindung TR vor, wobei diese mit einem als zusätzliche Baugruppe an die Hauben-Platten anschließbaren Zweigkanal 50.1 (Fig. 2) bzw. 50.2 (Fig. 6) versehen ist. Mit diesem Zweigkanal 50 wird eine variabel gestaltbare Zusatzbaugruppe bereitgestellt. Diese bildet eine sich im Wesentlichen außerhalb des - vom Deckenteil 4 bzw. Längs- und Querseitenteilen 5, 6, 7, 8 begrenzten - Dunstaufnahmeraumes 9 erstreckende und dabei den Bereich des Verteilschachtes 11 mit der Überleitkammer 30 verbindende Rückführverbindung TR. Damit wird erreicht, dass mittels variabler Ausführungen dieses - konstruktive Vereinfachungen der bekannten "integrierten" Hauben bewirkenden - Zweigkanals 50 ein Teilvolumen TV der gereinigten Abluft aus dem Bereich des Verteilschachtes 11 weitgehend direkt in die Überleitkammer 30 eingefördert wird. Mittels jeweiliger Leitmittel kann das Teilvolumen TV' gezielt aus der Überleitkammer 30 in den Dunstaufnahmeraum 9 weitergeleitet werden.

Aus einer Zusammenschau der zwei dargestellten Ausführungsformen des Zweigkanals 50.1 und 50.2 (gemäß Fig. 3 bzw. Fig. 6) wird deutlich, dass der jeweilige Zweigkanal 50.1 bzw. 50.2 vorteilhaft so angeordnet werden kann, dass dieser oberhalb des den Dunstaufnahmeraum 9 im Wesentlichen einlagig begrenzenden und gegenüberliegend sowohl mit dem Verteilschacht 11 als auch mit der Überleitkammer 30 verbundenen Deckenteils 4 verläuft. Denkbar ist dabei auch, dass ein Zweigkanal in nicht dargestellter Ausführung aus dem Bereich des Verteilschachtes 11 so abgezweigt wird, dass mit einer neben oder unterhalb der Dunstabzugshaube 1 verlaufenden Leitung eine im Bereich der Längs- und Querseitenteile 5, 6, 7, 8 angeordnete Rückführverbindung abgebildet wird (nicht dargestellt) und damit die Höhe H der Dunstabzugshaube 1 vorteilhaft verringert ist. Ebenso ist denkbar, dass das System auch im Bereich der Querseitenteile 7, 8 mit Überleitkammern der vorbeschriebenen Art versehen ist.

Für eine effiziente Nutzung des jeweiligen Zweigkanals 50.1 bzw. 50.2 ist vorgesehen, dass diese jeweils mit zumindest einem das Teilvolumen TV von der gefilterten Abluft T trennenden Lüfter 51 als aktivierbares Leitmittel zusammenwirken. Aus den Schnittdarstellungen gemäß Fig. 5 und Fig. 7 wird deutlich, dass im Bereich der jeweiligen Überleitkammern 30 mehrere mit jeweiligen Lüftern 51 versehene Zweigkanäle 50.1 und 50.1' sowie 50.2, 50.2', 50.2" und 50.2''' einmünden. Damit sind weitere Möglichkeiten der Steuerung und Rückführung des jeweiligen Teilvolumens TV eröffnet (Fig. 10).

Mit diesem erfindungsgemäßen Zweigkanal-Konzept ist auch eine weitere Optimierung im Bereich der jeweiligen Überleitkammer 30 verbunden. Erfindungsgemäß ist vorgesehen, dass das aus der Überleitkammer 30 im Bereich deren Abdeckung 34 ausleitbare Teilvolumen TV der gefilterten Abluft T in einer zum Deckenteil 4 der Dunstabzugshaube 1 im Wesentlichen parallelen Förderrichtung - gemäß TV' - strömt (Fig. 3, Fig. 6). Damit wird erreicht, dass das aus der Überleitkammer 30 strömende Teilvolumen TV' weitgehend ohne Richtungsänderungen zum Abscheider 10 des Verteilschachtes 11 hin gelangen kann. Dazu sind in diesem Bereich jeweilige als Hindernis wirkende Bauteile entfernt worden. Eine zusätzliche Verbesserung dieses optimal steuerbaren Strömungsverlaufs ist vorgesehen, dass die Überleitkammer 30 im Bereich ihrer Abdeckung 34 zusätzlich mit jeweiligen Strömungsdüsen 52 versehen wird.

Im Bereich der Überleitkammer 30 bzw. deren Strömungsdüsen 52 ist vorgesehen, dass hier jeweilige Lüftungsklappen 53 angeordnet werden. Damit kann ein ungewolltes Einfördern von entgegen der Förderrichtung TV' im System wirkender Saugluft o. dgl. in den Zweigkanal 50.1 bzw. 50.2 vermieden werden.

Die Ausführung der Dunstabzugshaube 1 gemäß Fig. 1 bis Fig. 5 zeichnet sich dadurch aus, dass in einem vom Deckenteil 4 begrenzten oberen Teilbereich des Verteilschachtes 11 (Fig. 3) eine in den Zweigkanal 50.1 einmündende Auslassöffnung 54 vorgesehen ist und im Abstand A zu dieser Auslassöffnung 54 der an sich bekannte Auslassstutzen 2 für das Entlüftungssystem 3 an den Verteilschacht 11 anschließbar ist. Bei dieser Ausführung der Dunstabzugshaube 1 ist vorgesehen, dass der Zweigkanal 50.1 unmittelbar im Bereich der Auslassöffnung 54 mit dem zumindest einen Lüfter 51 so versehen ist, dass von diesem aus das Teilvolumen TV in den Innenraum des Zweigkanals 50.1 eingedrückt wird. Ebenso ist denkbar, dass der Zweigkanal 50.1 im Bereich seiner Auslassöffnung 55 (Fig. 3) zur Überleitkammer 30 hin mit dem zumindest einen Lüfter 51 versehen ist (nicht dargestellt).

Aus der Seitenansicht gemäß Fig. 3 wird auch deutlich, dass der Zweigkanal 50.1 in Form eines mehrere Teilabschnitte 56, 56', 56" aufweisenden Rohrbogens zur Überleitkammer 30 hin geführt ist.

Eine Optimierung dieser Konstruktion mit "oben liegender Rückführung" als Zusatzbaugruppe wird dadurch erreicht, dass der an der Längsseite 6 anliegende und zum Dunstaufnahmeraum 9 gerichtete Abscheider 10 des Verteilschachtes 11 nunmehr eine zum angrenzenden Deckenteil 4 hin spitzwinklig geneigte Ansauglage mit variabler Winkelstellung (Winkel W) definieren kann. Diese entsprechend "steil" oder "flach" vorgebbare Ansauglage W des Abscheiders 10 kann durch eine nicht näher dargestellte Abstützverbindung (bei P bzw. P') so konzipiert werden, dass hier eine Verstellmöglichkeit für den Abscheider 10 vorgesehen ist. Diese Verstellung der Ansauglage W kann dabei von Hand oder mittels eines motorischen Antriebes erfolgen (ebenfalls nicht dargestellt). Für die Winkelstellung gemäß Winkel W ist dabei eine Neigung im Bereich von 35° bis 70°, vorzugsweise 58°, vorgesehen.

In Fig. 5 zeigt die teilweise geschnittene Rückansicht (mit geöffnetem Verteilschacht 11) die Anordnung der jeweils zwei Lüfter 51 im Bereich der Zweigkanäle 50.1 und 50.1'. Dabei ist das an sich bekannte UV-Röhrensystem 35 sichtbar, mit dem im Bereich des Verteilschachtes 11 unmittelbar hinter dem Abscheider 10 eine Ozonbildung bewirkt ist, derart, dass neben der antibakteriellen Wirkung auch in der gefilterten Abluft enthaltene Partikel zerkleinert werden und über die Absaugung 3 zur Entlüftung gelangen.

Aus einer Zusammenschau von Fig. 6 bis Fig. 9 wird eine zweite Ausführung der Dunstabzugshaube 1 mit dem allgemein mit 50.2 bezeichneten Zweigkanal deutlich. Dabei ist der Verteilschacht 11 mit einem den hinter dem Abscheider 10 befindlichen Raum K erweiternden und mit dem Auslassstutzen 2 der Dunstabzugshaube 1 verbindbaren Haubenansatz 57 versehen. Dieser Haubenansatz 57 ist so angeordnet, dass von diesem aus der Zweigkanal 50.2 zur Überleitkammer 30 hin geführt werden kann (Fig. 6).

Es versteht sich, dass vorteilhaft im Bereich des vom Haubenansatz 57 abgezweigten Zweigkanals 50.2 der zumindest eine Lüfter 51 (Fig. 6) vorgesehen ist. Dieser kann dabei wie dargestellt (Fig. 6) im Bereich der Überleitkammer 30 an den Zweigkanal 50.2 angeschlossen sein. Ebenso ist denkbar, zumindest den einen Lüfter 51 anderenends im Bereich der Auslassöffnung 59 des Haubenansatzes 57 anzuordnen. Bei dieser Konstruktion der Dunstabzugshaube 1 mit dem Haubenansatz 57 ist vorgesehen, dass von dieser aus auch mehrere der Zweigkanäle 50.2', 50.2", 50.2''' (Fig. 7) in die Überleitkammer 30 abgezweigt sein können.

Ein besonderer Vorteil dieser Konstruktion mit dem Haubenansatz 57 ergibt sich dadurch, dass dieser im Bereich seiner zum Verteilschacht 11 gerichteten Einlassöffnung 58 mit einer motorisch antreibbaren Steuerklappe 59 versehen sein kann. Mit dieser Steuerklappe 59 kann in Schließstellung (Fig. 8) ein vollständiger Verschluss des Systems erreicht werden, so dass ungewollter Luftaustritt aus dem bzw. in den Dunstaufnahmeraum 9 vermieden ist. Die Steuerklappe 59 kann dabei mittels eines Antriebsorgans 60 in die in Fig. 9 gezeigte Öffnungsstellung verlagert werden (Pfeil SK). Ebenso ist denkbar, dass eine stufenlose Verstellung der Steuerklappe 59 möglich ist und diese auch durch Handbedienung verlagert werden kann. Insbesondere wirkt die Steuerklappe 59 mit einer zur Optimierung der Abluftbewegung vorgesehenen Steuereinheit 63 (Fig. 10) zusammen.

Das vorbeschriebene System der Luftführung mit "externem" Zweigkanal 50.1, 50.2 kann konstruktiv weiter vereinfacht ausgeführt werden, indem beispielsweise der Zweigkanal mit einer die dargestellte Überleitkammer 30 ersetzenden bzw. umgehenden Verlängerung versehen wird. Diese Verlängerung weist dann die zum Dunstaufnahmeraum 9 gerichteten Leitmittel auf, so dass damit die Beeinflussung und Steuerung des Wrasen-Luft-Gemisches in erfindungsgemäßer Ausführung direkter erfolgen kann.

In der Darstellung gemäß Fig. 10 ist das Entlüftungssystem 3 in Zusammenschau mit einer im Bereich eines Fahrgastschiffes o. dgl. Systeme mit einer Vielzahl von Kochstellen vorgesehenen Zentrallüftung 62 dargestellt, wobei diese insbesondere mehreren Anschlussleitungen 3', 3" und zumindest einem Auslass 65 aufweist. Dieses zentrale System weist zumindest einen die Saugleistung in den Leitungen 3', 3" beeinflussenden Antrieb 61 in Form eines Sauggebläses o. dgl. Aggregat auf.

Dieser Antrieb 61 wirkt über eine zentrale Steuereinheit 63 mit den im Bereich der Dunstabzugshaube 1 zur Abluftbewegung vorgesehenen Bauteilen so zusammen, dass eine optimale Wirkkombination von Zentrallüftung 62 und den dezentralen Förderkomponenten der Haube(n) 1 erreicht ist. In Fig. 10 ist beispielsweise die Verbindung der mit einer Steuerleitung 66 mit dem Antrieb 61 verbundenen Steuereinheit 63 zu der Steuerklappe 59 (Leitung 67), dem Lüfter 51 (Leitung 68) und einem Differenzdruckwächter 64 (Leitung 69) dargestellt.

Beim Betrieb dieses an der Zentralabsaugung 62 anliegenden Systems wird beispielsweise der Luftdruck im Bereich der Kammer K als Bezugsgröße genutzt und dieser mittels des Differenzdruckwächters 64 erfasst. Resultierend aus einem in der Steuereinheit 63 vorgesehenen Sollwert-Vergleich kann bei zu geringem Förderdruck in der Kammer K die Leistung im Bereich des radialen Lüfters 51 erhöht werden. Für den Fall, dass der Lüfter 51 eine Leistungsgrenze erreicht hat, kann dann die Steuerklappe 59 geregelt werden und damit das von der zentralen Absaugung 62 erfasste Luftvolumen erhöht werden. Dieses Zusammenwirken der zentralen und dezentralen Komponenten ist durch entsprechende Steuerprogramme so regelbar, dass jeweils optimale Absaugbedingungen im Bereich der Haube(n) 1 erreicht sind und damit die Energiebilanz des Gesamtsystems verbessert wird. Dies bedeutet, dass im Bereich der Anschlussleitung 3' weniger "erwärmtes" Luftvolumen abtransportiert wird, die Anteile aufbereiteten Luftvolumens im Bereich des Zweigkanals 50 optimal angepasst sind und im Bereich der Großküche auch weniger Frischluft aufzubereiten ist.

Die praktischen Realisierungen dieses komplexen Systems mit einer variabel einstellbaren Steuerung haben gezeigt, dass damit jeweils optimale Belüftungsbedingungen erreicht werden und mit Blick auf die Energiebilanz derartiger Projekte - insbesondere auf Fahrgastschiffen als autarke Baueinheiten mit mehretagig verteilten Kochstellen - eine vorteilhafte Energieeinsparung erzielt wird.

## Patentansprüche

1. Lüftungsanordnung mit einer Dunstabzugshaube, insbesondere in Form eines Wrasenabzugs für den Küchenbereich einer Schiffsausrüstung, wobei die mittels eines Auslassstutzens (2) an ein als zentrale Absaugung (62) wirkendes Entlüftungssystem (3) anzuschließende Dunstabzugshaube (1) einen gehäuseartigen Aufbau aufweist und mit einem oberen Deckenteil (4) sowie jeweils von diesem abgewinkelten Längs- und Querseitenteilen (5, 6, 7, 8) einen in Einbaulage nach unten offenen Dunstaufnahmeraum (9) bildet, wobei die Dunstabzugshaube weiterhin einen Abscheider (10), zumindest einen Kanal (K), eine Rückführverbindung (TR), eine Überleitkammer (30), einen Lüfter (51) und eine Abdeckung (34) aufweist, und wobei aus dem Dunstaufnahmeraum (9) heraus wasser- und/oder fetthaltiger Dunst über den Abscheider (10) in dem zumindest einen Kanal (K) aufgenommen und als weitgehend gereinigte Abluft (T) zum Auslassstutzen (2) weitergeleitet wird, wobei der als ein Verteilschacht (11) vorgesehene Kanal (K) mit zumindest einer ein Teilvolumen (TV) der gefilterten Abluft (T) erfassenden Rückführverbindung (TR) versehen ist, diese zum Dunstaufnahmeraum (9) hin im Bereich zumindest der Überleitkammer (30) mittels des Lüfters (51) ausmündet und an deren Auslauf die die Strömungsrichtung (TR") des rückgeführten Teilvolumens (TV') beeinflussende Abdeckung (34) vorgesehen ist, wobei die Dunstabzugshaube (1) mit zumindest einem die Rückführverbindung (TR) bildenden Zweigkanal (50.1, 50.2) versehen und mittels des Zweigkanals (50.1, 50.2) ein Teilvolumen (TV) der gereinigten Abluft (T) aus dem Bereich des Verteilschachtes (11) direkt in den Dunstaufnahmeraum (9) einförderbar ist, wobei sich der zumindest eine Zweigkanal (50.1, 50.2) im Wesentlichen außerhalb des Dunstaufnahmeraumes (9) zwischen dem Bereich des Verteilschachtes (11) und der Überleitkammer (30) erstreckt, und wobei der Lüfter (51) im Bereich des Zweigkanals (50.1, 50.2) vorgesehen ist, **dadurch gekennzeichnet, dass** das aus der Überleitkammer (30) im Bereich deren Abdeckung (34) ausleitbare Teilvolumen (TV') der gefilterten Abluft (T) in einer zum Deckenteil (4) der Dunstabzugshaube (1) im Wesentlichen parallelen Förderrichtung (TR") strömt, derart, dass das aus der Überleitkammer (30) strömende Teilvolumen (TV) zum Abscheider (10) des Verteilschachtes (11) hin weitgehend ohne Richtungsänderung leitbar ist, wobei die Überleitkammer (30) im Bereich ihrer Abdeckung (34) jeweilige Strömungsdüsen (52) aufweist und im Bereich des Lüfters (51) bzw. der Strömungsdüsen (52) jeweilige Lüftungsklappen (53) vorgesehen sind, wobei die Lüftungsklappen (53) zur internen Strömungssteuerung derart ausgebildet sind, sodass der Lüfter (51) bzw. die zugeordneten Strömungsdüsen (52) mittels der jeweiligen Lüftungsklappen (53) entgegen der Förderrichtung des Teilvolumens (TV) verschließbar sind.

2. Lüftungsanordnung nach Anspruch 1, **dadurch gekennzeichnet, dass** der Zweigkanal (50.1, 50.2) mit zumindest einem das Teilvolumen (TV) von der gefilterten Abluft (T) trennenden Lüfter (51) zusammenwirkt.

3. Lüftungsanordnung nach einem der Ansprüche 1 oder 2, **dadurch gekennzeichnet, dass** im Bereich der Überleitkammer (30) mehrere mit einem jeweiligen Lüfter (51) versehene Zweigkanäle (50.1, 50.1'; 50.2, 50.2', 50.2", 50.2''') einmünden.

4. Lüftungsanordnung nach einem der Ansprüche 1 bis 3, **dadurch gekennzeichnet, dass** das aus der Überleitkammer (30) im Bereich deren Abdeckung (34) ausleitbare Teilvolumen (TV') der gefilterten Abluft (T) in einer zum Deckenteil (4) der Dunstabzugshaube (1) im Wesentlichen parallelen Förderrichtung (TR") strömt, derart, dass das aus der Überleitkammer (30) strömende Teilvolumen (TV) zum Abscheider (10) des Verteilschachtes (11) hin weitgehend ohne Richtungsänderung leitbar ist.

5. Lüftungsanordnung nach einem der Ansprüche 1 bis 4, **dadurch gekennzeichnet, dass** der Verteilschacht (11) mit einem den hinter dem Abscheider (10) befindlichen Raum (K) erweiternden und mit dem Auslassstutzen (2) der Dunstabzugshaube (1) verbindbaren Haubenansatz (57) versehen ist und von diesem der zumindest eine Zweigkanal (50.2) zur Überleitkammer (30) hin abgezweigt ist.

6. Lüftungsanordnung nach Anspruch 5, **dadurch gekennzeichnet, dass** im Bereich des vom Haubenansatz (57) abgezweigten Zweigkanals (50.2) zumindest ein Lüfter (51) vorgesehen ist.

7. Lüftungsanordnung nach Anspruch 5 oder 6, **dadurch gekennzeichnet, dass** der Haubenansatz (57) mit mehreren Zweigkanälen (50.2, 50.2', 50.2", 50.2''') versehen ist.

8. Lüftungsanordnung nach einem der Ansprüche 5 bis 7, **dadurch gekennzeichnet, dass** der Haubenansatz (57) im Bereich der Auslassöffnung (58) des Verteilschachtes (11) mit einer Steuerklappe (59) versehen ist und diese Steuerklappe (59) mittels eines Antriebsorgans (60) und/oder von Hand verlagerbar ist.

9. Lüftungsanordnung nach Anspruch 8, **dadurch gekennzeichnet, dass** die Steuerklappe (59) stufenlos verstellbar ist.

10. Lüftungssystem mit einer Lüftungsanordnung nach einem der Ansprüche 1 bis 9, **gekennzeichnet durch** ein an eine einen regelbaren Antrieb (61) aufweisende Zentrallüftung (62) als die Absaugung angeschlossenes Entlüftungssystem (3), wobei die Zentrallüftung (62) über eine Steuereinheit (63) mit dem zumindest einen Lüfter (51), zumindest einem Differenzdruckwächter (64) und dem Antriebsorgan (60) der zumindest einen Steuerklappe (59) zusammenwirkt, derart, dass zumindest die Abluft im Innenraum (K) des Verteilschachtes (11) auf einen optimierbaren Betriebsdruck einstellbar ist.

## Claims

1. Ventilation arrangement having a vapour extraction hood, in particular in the form of a fume extractor for the kitchen region of maritime equipment, the vapour extraction hood (1), which is intended to be connected to a ventilation system (3) by means of an outlet connection (2), acting as a central extraction system (62) and, together with an upper ceiling part (4) and longitudinal and transverse side parts (5, 6, 7, 8) angled from said ceiling part in each case, forming a vapour receiving chamber (9) which is open when in the mounted position, the vapour extraction hood further comprising a separator (10), at least one channel (K), a return connection (TR), a transfer chamber (30), a fan (51) and a cover (34), and vapour containing water and/or fat being received in the at least one channel (K) out from the vapour receiving chamber (9) via the separator (10) and being led to the outlet connection (2) as largely cleaned exhaust air (T), the channel (K) that is provided as a distribution shaft (11) being provided with at least one return connection (TR) which encompasses a partial volume (TV) of the filtered exhaust air (T) and flows out to the vapour receiving chamber (9) in the region of at least the transfer chamber (30) with the aid of the fan (51) and the cover (34) being provided on the outlet of said transfer chamber, which cover influences the flow direction (TR") of the recirculated partial volume (TV'), the vapour extraction hood (1) being provided with at least one branch channel (50.1, 50.2) that forms the return connection (TR) and it being possible to convey a partial volume (TV) of the filtered exhaust air (T) directly from the region of the distribution shaft (11) into the vapour receiving chamber (9) by means of the branch channel (50.1, 50.2), the at least one branch channel (50.1, 50.2) extending substantially outside of the vapour receiving chamber (9) between the region of the distribution shaft (11) and the transfer chamber (30), and the fan (51) being provided in the region of the branch channel (50.1, 50.2), **characterised in that** the partial volume (TV') of the filtered exhaust air (T) that can be led out from the transfer chamber (30) in the region of the cover (34) of said transfer chamber flows in a conveying direction (TR") which is substantially parallel to a ceiling part (4) of the vapour extraction hood (1) such that the partial volume (TV) flowing out of the transfer chamber (30) can be led to the separator (10) of the distribution shaft (11) largely without changing direction, the transfer chamber (30) having respective flow nozzles (52) in the region of the cover (34) of said transfer chamber and in the region of the fan (51) or the flow nozzles (52) being provided with respective ventilation flaps (53), the ventilation flaps (53) being designed for internal flow control such that the fan (51) or the associated flow nozzles (52) can be closed against the conveying direction of the partial volume (TV) by means of the respective ventilation flaps (53).

2. Ventilation arrangement according to claim 1, **characterised in that** the branch channel (50.1, 50.2) interacts with at least one fan (51) that separates the partial volume (TV) from the filtered exhaust air (T).

3. Ventilation arrangement according to either claim 1 or claim 2, **characterised in that** a plurality of branch channels (50.1, 50.1'; 50.2, 50.2', 50.2", 50.2''') that are provided with a respective fan (51) merge in the region of the transfer chamber (30).

4. Ventilation arrangement according to any of claims 1 to 3, **characterised in that** the partial volume (TV') of the filtered exhaust air (T) that can be led out from the transfer chamber (30) in the region of the cover (34) of said transfer chamber flows in a conveying direction (TR") that is substantially parallel to the ceiling part (4) of the vapour extraction hood (1) such that the partial volume (TV) flowing out of the transfer chamber (30) can be led to the separator (10) of the distribution shaft (11) largely without changing direction.

5. Ventilation arrangement according to any of claims 1 to 4, **characterised in that** the distribution shaft (11) is provided with a hood extension (57) which expands the chamber (K) located behind the separator (10), can be connected to the outlet connection (2) of the vapour extraction hood (1) and from which at least one branch channel (50.2) branches off towards the transfer chamber (30).

6. Ventilation arrangement according to claim 5, **characterised in that** at least one fan (51) is provided in the region of the branch channel (50.2) that is branched off from the hood extension (57).

7. Ventilation arrangement according to either claim 5 or claim 6, **characterised in that** the hood extension (57) is provided with a plurality of branch channels (50.2, 50.2', 50.2", 50.2''').

8. Ventilation arrangement according to any of claims 5 to 7, **characterised in that** the hood extension (57) is provided with a control flap (59) in the region of the outlet opening (58) of the distribution shaft (11) and said control flap (59) can be displaced by means of a drive member (60) and/or by hand.

9. Ventilation arrangement according to claim 8, **characterised in that** the control flap (59) can be continuously adjusted.

10. Ventilation system with a ventilation arrangement according to any of claims 1 to 9, **characterised by** a ventilation system (3) that is attached to a central ventilation system (62) as the extraction system, said ventilation system having a controllable drive (61), the central extraction system (62) interacting with the at least one fan (51), at least one differential pressure switch (64) and the drive element (60) of the at least one control flap (59) by means of a control unit (63) such that at least the exhaust air in the interior (K) of the distribution shaft (11) can be adjusted to an operating pressure that can be optimised.

## Revendications

1. Agencement de ventilation avec une hotte aspirante, en particulier sous la forme d'une bouche d'aération pour la zone de la cuisine d'un équipement de navire, dans lequel la hotte aspirante (1) à raccorder au moyen d'une tubulure de sortie (2) à un système de ventilation (3) agissant comme aspiration centrale (62) présente une structure de type boîtier et forme avec une partie de couvercle supérieure (4) ainsi que des parties latérales longitudinales et transversales (5, 6, 7, 8) coudées respectivement de celle-ci un espace de réception de vapeur (9) ouvert en position d'installation vers le bas, dans lequel la hotte aspirante présente en outre un séparateur (10), au moins un canal (K), une liaison de recyclage (TR), une chambre de transition (30), un ventilateur (51) et un recouvrement (34), et dans lequel à partir de l'espace de réception de vapeur (9) une vapeur contenant de l'eau et/ou de la graisse est reçue par le biais du séparateur (10) dans l'au moins un canal (K) et est transmise comme air vicié (T) largement nettoyé à la tubulure de sortie (2), dans lequel le canal (K) prévu comme un puits de distribution (11) est pourvu d'au moins une liaison de recyclage (TR) comprenant un volume partiel (TV) de l'air vicié (T) filtré, celle-ci débouche vers l'espace de réception de vapeur (9) dans la zone au moins de la chambre de transition (30) au moyen du ventilateur (51) et au niveau de sa sortie le recouvrement (34) influençant le sens d'écoulement (TR") du volume partiel (TV') recyclé est prévu, dans lequel la hotte aspirante (1) est pourvue d'au moins un canal de dérivation (50.1, 50.2) formant la liaison de recyclage (TR) et au moyen du canal de dérivation (50.1, 50.2) un volume partiel (TV) de l'air vicié (T) nettoyé peut être transporté hors de la zone du puits de distribution (11) directement dans l'espace de réception de vapeur (9), dans lequel l'au moins un canal de dérivation (50.1, 50.2) s'étend sensiblement en dehors de l'espace de réception de vapeur (9) entre la zone du puits de distribution (11) et la chambre de transition (30), et dans lequel le ventilateur (51) est prévu dans la zone du canal de dérivation (50.1, 50.2),
**caractérisé en ce que** le volume partiel (TV') pouvant être évacué de la chambre de transition (30) dans la zone de son recouvrement (34) d'air vicié (T) filtré s'écoule dans un sens de transport (TR") sensiblement parallèle par rapport à la partie de couvercle (4) de la hotte aspirante (1) de telle manière que le volume partiel (TV) s'écoulant hors de la chambre de transition (30) puisse être conduit vers le séparateur (10) du puits de distribution (11) largement sans modification de direction, dans lequel la chambre de transition (30) présente dans la zone de son recouvrement (34) des buses d'écoulement respectives (52) et dans la zone du ventilateur (51) ou des buses d'écoulement (52) des clapets de ventilation (53) respectifs sont prévus, dans lequel les clapets de ventilation (53) sont réalisés pour la commande d'écoulement interne de sorte que le ventilateur (51) ou les buses d'écoulement (52) associées soient refermables au moyen des clapets de ventilation (53) respectifs dans le sens inverse au sens de transport du volume partiel (TV).

2. Agencement de ventilation selon la revendication 1, **caractérisé en ce que** le canal de dérivation (50.1, 50.2) coagit avec au moins un ventilateur (51) séparant le volume partiel (TV) de l'air vicié (T) filtré.

3. Agencement de ventilation selon l'une des revendications 1 ou 2, **caractérisé en ce que** plusieurs canaux de dérivation (50.1, 50.1'; 50.2, 50.2', 50.2", 50.2''') pourvus d'un ventilateur respectif débouchent dans la zone de la chambre de transition (30).

4. Agencement de ventilation selon l'une des revendications 1 à 3, **caractérisé en ce que** le volume partiel (TV') pouvant être évacué de la chambre de transition (30) dans la zone de son recouvrement (34) de l'air vicié (T) filtré s'écoule dans un sens de transport (TR") sensiblement parallèle à la partie de couvercle (4) de la hotte aspirante (1) de telle manière que le volume partiel (TV) s'écoulant hors de la chambre de transition (30) puisse être guidé vers le séparateur (10) du puits de distribution (11) largement sans modification de direction.

5. Agencement de ventilation selon l'une des revendications 1 à 4, **caractérisé en ce que** le puits de distribution (11) est pourvu d'une saillie de hotte (57) élargissant l'espace (K) se trouvant derrière le séparateur (10) et pouvant être reliée à la tubulure de sortie (2) de la hotte aspirante (1) et l'au moins un canal de dérivation (50.2) est bifurqué de celle-ci vers la chambre de transition (30).

6. Agencement de ventilation selon la revendication 5, **caractérisé en ce qu'**au moins un ventilateur (51) est prévu dans la zone du canal de dérivation (50.2) dérivé de la saillie de hotte (57).

7. Agencement de ventilation selon la revendication 5 ou 6, **caractérisé en ce que** la saillie de hotte (57) est pourvue de plusieurs canaux de dérivation (50.2, 50.2', 50.2", 50.2''').

8. Agencement de ventilation selon l'une des revendications 5 à 7, **caractérisé en ce que** la saillie de hotte (57) est pourvue d'un clapet de commande (59) dans la zone de l'ouverture de sortie (58) du puits de distribution (11) et ce clapet de commande (59) peut être déplacé au moyen d'un organe d'entraînement (60) et/ou à la main.

9. Agencement de ventilation selon la revendication 8, **caractérisé en ce que** le clapet de commande (59) est réglable en continu.

10. Système de ventilation avec un agencement de ventilation selon l'une des revendications 1 à 9, **caractérisé par** un système de ventilation (3) raccordé à une ventilation centrale (62) présentant un entraînement régulable (61) comme l'aspiration, dans lequel la ventilation centrale (62) coagit par le biais d'une unité de commande (63) avec l'au moins un ventilateur (51), au moins un élément de surveillance de pression différentielle (64) et l'organe d'entraînement (60) de l'au moins un clapet de commande (59) de telle manière qu'au moins l'air vicié soit réglable dans l'espace intérieur (K) du puits de distribution (11) à une pression de fonctionnement pouvant être optimisée.
